# EUROPÄISCHE PATENTSCHRIFT

(11) **EP 0 202 506 B1**
(45) Veröffentlichungstag und Bekanntmachung des Hinweises auf die Patenterteilung: **29.04.1992**
(21) Anmeldenummer: 86105763.6
(22) Anmeldetag: 25.04.1986
(51) Int. Cl.: B65D 41/48

(54) **Behälterverschluss**
Container closure
Fermeture pour récipient

(30) Priorität: 24.05.1985 CH 2216/85
(43) Veröffentlichungstag der Anmeldung: 26.11.1986
(73) Patentinhaber: Friedrich Sanner GmbH & Co. KG Spritzgusswerk, D-64625 Bensheim 3-Auerbach (DE)
(72) Erfinder: Büttiker, Jean-Pierre, CH-4108 Witterswil (CH); Klaiber, Max, CH-4410 Liestal (CH)
(74) Vertreter: Helber, Friedrich G., Dipl.-Ing.

(56) Entgegenhaltungen:
- FR-A- 1 564 000
- FR-A- 2 040 941
- FR-A- 2 134 286
- GB-A- 1 423 834

## Beschreibung

Die Erfindung betrifft einen Behälterverschluß in Form eines Stopfens für einen Behälter mit einer am Rand von dessen zu verschließender Behälteröffnung vorgesehenen umlaufenden Umbördelung oder Randverstärkung mit einer den Behälterrand stirnseitig radial überragenden flachen Deckelpartie, an deren Rand eine zum Behälter gewandte äußere Wand angesetzt ist, an deren Unterseite mittels abreißbarer Stege ein Originalitätssicherungsring angesetzt ist, der an seiner inneren Zylinderfläche schräg nach innen und in Öffnungsrichtung gerichtete Laschen aufweist.

Behälterverschlüsse mit Originalitätssicherungsmitteln sind in vielfältigen Formen bekannt. Am häufigsten findet man sie in Form von Schraubverschlüssen, bei denen der Originalitätssicherungsring durch den unteren Rand des Gewindes zurückgehalten wird.

Für Verschlußstopfen, die beispielsweise bei Röhrchen für Vitamin-Brausetabletten Anwendung finden, gibt es auch bereits Lösungsvorschläge. So kann der Sicherungsring beispielsweise dadurch an einer Randverdickung oder der Umbördelung des Röhrchens festgehalten werden, daß er an seiner Innenseite einen Wulst aufweist, der durch unterschiedliche Schrägflächen zwar das Aufstecken ermöglicht, aber beim Öffnen festgehalten wird. Infolge der Elastizität des Kunststoffs ist es jedoch nicht möglich, diesen Verschluß absolut sicher zu gestalten. Der Sicherungsring kann ohne Zuhilfenahme eines Werkzeugs beim Öffnen des Verschlusses über den Rand des Röhrchens geschoben werden, ohne daß er abreißt.

Als sicherer gegen ein unbemerktes Öffnen des Verschlusses ohne Abreißen des Sicherungsrings ist demgegenüber eine Ausgestaltung des Verschlusses der eingangs erwähnten Art (FR-A-2 134 286) zu bewerten, bei welcher der Sicherungsring nicht mit einem umlaufenden, nach innen gerichteten Wulst, sondern mit einer Vielzahl von von seinen Innenflächen schräg nach innen und in Öffnungsrichtung gerichteten Laschen versehen ist, deren freie Enden krallenartig unter den Randwulst oder die Umbördelung des Behälterrandes greifen, so daß der Sicherungsring auch dann, wenn er sich elastisch aufzuweiten vermag, nicht über den Randwulst bzw. die Umbördelung hinwegtreten kann. Bei der Herstellung dieses bekannten Verschlusses im spritzgußverfahren aus Kunststoff stellt sich aber das Problem der Erzeugung der Zunge durch eine Ausbildung der Spritzgußform derart, daß die zwischen der Innenfläche des Sicherungsrings und den dieser zugewandten Rückseiten der Zungen entstehenden Hinterschnitträume einerseits durch entsprechende Vorsprünge der Spritzgußform erzeugt werden müssen, andererseits aber diese Vorsprünge die Entformung und das Auswerfen des Verschlusses nach der Erstarrung des eingespritzten Kunststoffes nicht behindern dürfen. Eine Lösung dieses spritztechnischen Problems erscheint bei dem bekannten Verschluß - wenn schon nicht ausgeschlossen - dann doch nur durch Verwendung sehr aufwendiger Spritzgußformen mit speziellen, die hinterschnittenen Räume im Bereich der Zunge erzeugenden Schiebern möglich, wobei diese Schieber in der die Innenfläche des Verschlusses erzeugenden Formenhälfte integriert sein müßten und vor der Entformung eine Drehung um ein von der Breite der Zungen abhängiges Winkelmaß ermöglichen müßten.

Bei einer als Abdeckung für Aerosol-Sprühdosen vorgesehene Verschlußkappe ist zur Erzeugung von von einem Sicherungsring einwärts gerichteten Vorsprüngen eine Ausbildung der Spritzgußform bekannt (GB-A-1 423 834), bei welcher von der die Außenfläche der Form erzeugenden Formenhälfte Zungen vorspringen, welche die als Verriegelungskante wirkende Fläche der Vorsprünge erzeugen. Damit diese Zungen nicht zu lange und somit durch den Druck des schmelzflüssigen Kunststoffs beim Spritzgußvorgang bruchgefährdet sind, muß die bekannte Verschlußkappe eine unmittelbar oberhalb des Sicherungsrings liegende radiale Stufenfläche aufweisen, durch welche dann entsprechend kürzer zu bemessende Zungen hindurchgreifen. Beim Entformen der bekannten Verschlußkappe entstehen dann dem Querschnitt dieser Zungen entsprechende Ausschnitte in der Stufenfläche. Eine Übertragung dieser Technik auf den Verschlußstopfen gemäß der FR-A-2 134 286 ist aber nicht möglich, weil eine solche Stufenfläche nicht vorgesehen ist. An der äußeren Formenhälfte vorgesehene Zungen würden dann nämlich den Sicherungsring unterbrechen.

Demgegenüber liegt der Erfindung die Aufgabe zugrunde, den gattungsmäßigen Behälterverschluß mit vertrebarem Aufwand im Spritzgußverfahren herzustellen und zugleich den Originalitätssicherungsring gegen ungewolltes Abreißen zu schützen.

Diese Aufgabe wird erfindungsgemäß dadurch gelöst, daß die äußere Wand die umlaufende Umbördelung oder Randversteifung des Behälterrands außen umgreift, daß der Außendurchmesser des Sicherungsrings den Außendurchmesser der umgreifenden Wand nicht überragt, und daß die ebenflächige Deckelpartie oberhalb der Laschen von einer der Anzahl und Breite der Laschen entsprechenden Anzahl von Ausschnitten durchsetzt wird. Dadurch, daß die ebenflächige Deckelpartie des Behälterverschlusses im Durchmesser so groß ausgebildet ist, daß die zum Behälter weisende Wand den Behälterrand zu umgreifen vermag, kann der Sicherungsring fluchtend unter der Wand angeordnet werden, und die von den Zungen in der äußeren Formenhälfte erzeugten Ausschnitte entstehen radial innerhalb der Wand unterhalb der flachen Deckelpartie. Da der Sicherungsring die zum Behälter zurückweisende Wand radial nicht überragt, ist auch eine erhöhte Sicherheit gegen ungewolltes Abreißen des Sicherungsrings gegeben.

Ein Ausführungsbeispiel der Erfindung ist im folgenden anhand der beiliegenden Zeichnung beschrieben.

Die Zeichnung zeigt einen Stopfen 1 zum Verschluß eines Röhrchens für Vitamin-Brausetabletten. Der Stopfen ist im oberen Teil der Zeichnung in Seitenansicht und teilweise geschnitten, im unteren Teil der Zeichnung in Aufsicht gezeigt. Auf der rechten, geschnittenen Seite ist zum besseren Verständnis das Röhrchen 2 eingezeichnet.

Der Stopfen weist eine flache Deckelpartie 3 und eine äußere zylindrische Wand 4 auf, die über den Rand des Röhrchens greift. An der zylindrischen Außenfläche der Wand 4 sind umlaufende Rippen angebracht, um das Ergreifen beim Öffnen zu erleichtern.

Der Stopfen ist in bekannter Weise mit einem federnd angebrachten Ring 5 zum Niederhalten des Inhalts des Röhrchens versehen. Außerdem weist der Stopfen eine Kammer 6 auf, die mit Trocknungsmittel 7 gefüllt ist. Die Kammer ist mit einem Deckel 8 abgeschlossen.

Eine zylindrische Schürze 9 mit einem Außendurchmesser, der dem Innendurchmesser des Röhrchens 2 entspricht, dient dem luft- und feuchtigkeitsdichten Verschluß.

Das Röhrchen 2 ist im vorliegenden Fall ein Metallröhrchen, das am oberen Rand eine Umbördelung 10 aufweist. Im Fall eines Kunstotoffröhrchens würde dies durch eine umlaufende Randverstärkung ersetzt werden.

Die äußere Wand 4 der Deckelpartie 3 greift über diesen Rand und hält den Stopfen am Röhrchen fest.

Mit der Unterseite der Wand 4 ist ein Originalitätssicherungsring 11 verbunden. Der Ring 11 ist zylindrisch, und die Verbindung mit der Wand 4 erfolgt durch dünne Stege 12, die bei geringem Kraftaufwand abreißen.

Auf seiner Innenseite trägt der Ring 11 acht schräg nach innen und in Öffnungsrichtung gerichtete Laschen 13, die unter den umgebördelten Rand 10 des Röhrchens 2 greifen. Die Laschen 13 sind in gleichen Abständen um den Umfang verteilt und haben eine Breite, die etwa 20 Winkelgraden entspricht. Anstelle der beim vorliegenden Ausführungsbeispiel vorgesehenen acht Laschen können auch weniger oder mehr die gewünschte Funktion erfüllen. Die Laschen sind, wie der ganze Stopfen, aus Kunststoff und sind entsprechend elastisch. Beim Öffnen wirken die Laschen 13 wie Widerhaken und verkrallen sich unter der Ümbördelung 10 des Röhrchens, so daß der Ring 11 sicher zurückgehalten wird und die Stege 12 abreißen, wenn der Stopfen abgenommen wird.

Für die Herstellung der Laschen 13 ist es notwendig, den entsprechenden, hinter die Lasche greifenden Werkzeugteil von oben her einzusetzen, Aus diesem Grund weist der Deckel der Laschenzahl und -breite entsprechende Ausschnitte 14 auf.

## Patentansprüche

1. Behälterverschluß in Form eines Stopfens (1) für einen Behälter mit einer am Rand von dessen zu verschließender Behälteröffnung vorgesehenen umlaufenden Umbördelung oder Randverstärkung (10), mit einer den Behälterrand stirnseitig radial überragenden flache Deckelpartie (3), an deren Rand eine zum Behälter gewandte äußere Wand (4) angesetzt ist, an deren Unterseite mittels abreißbarer Stege (12) ein Originalitätssicherungsring (11) angesetzt ist, der an seiner inneren Zylinderfläche schräg nach innen und in Öffnungsrichtung gerichtete Laschen (13) aufweist,
**dadurch gekennzeichnet,**
daß die äußere Wand (4) die umlaufende Umbördelung oder Randverstärkung (10) des Behälterrands außen umgreift, daß der Außendurchmesser des Sicherungsrings (11) den Außendurchmesser der umgreifenden Wand (4) nicht überragt und
daß die flache Deckelpartie (3) oberhalb der Laschen (13) von einer der Anzahl und Breite der Laschen (13) entsprechenden Anzahl von Ausschnitten (14) durchsetzt wird.

## Claims

1. Container closure in the form of a plug (1) for a container with a peripheral flange or edge reinforcement (10) provided on the edge of its container opening which is to be closed, including a flat lid portion (3) which projects radially above the edge of the container and to whose edge is fixed an outer wall (4) directed towards the container to whose underside a tamper-evident ring (11) is fixed by means of tear-off webs (12), which ring has tongues (13) on its inner cylindrical surface which are directed obliquely inwardly and in the opening direction, characterised in that the outer wall (4) engages externally around the peripheral flange or edge reinforcement of the edge of the container, that the external diameter of the tamper-evident ring (11) does not extend beyond the external diameter of the engaging wall (4) and that a number of openings (14), which correspond to the number and breadth of the tongues (13), pass through the flat lid portion (3) above the tongues (13).

## Revendications

1. Obturateur de récipient, ayant la forme d'un bouchon (1), pour un récipient avec un bord rabattu ou renforcé circulaire, prévu sur le bord de son ouverture à obturer, comprenant une partie de couvercle (3) plate, dépassant radialement et frontalement du bord du récipient, sur le bord de laquelle est rapportée une paroi extérieure (4), tournée vers le récipient, sur la face inférieure de laquelle est rapportée, au moyen de nervures (12) déchirables, une bague de sécurité d'origine (11) qui présente sur sa surface cylindrique intérieure des attaches (13) inclinées en biais vers l'intérieur et orientées en direction de l'ouverture, caractérisé par le fait que la paroi extérieure (4) saisit extérieurement le pourtour du bord rabattu ou renforcé circulaire du récipient, que le diamètre extérieur de la bague de sécurité (11) ne dépasse pas le diamètre extérieur de la paroi de saisie de pourtour (4) et que des découpures (14), en nombre correspondant au nombre et à la largeur des attaches (13), traversent la partie de couvercle plate (3) au-dessus des attaches (13).
